# EUROPÄISCHE PATENTSCHRIFT

(11) **EP 2 461 427 B1**
(45) Veröffentlichungstag und Bekanntmachung des Hinweises auf die Patenterteilung: **02.10.2013**
(21) Anmeldenummer: 11188617.2
(22) Anmeldetag: 10.11.2011
(51) Int. Cl.: H01R 13/03

(54) **Selbsttätig verformender Hochstromkontakt**
Compliant self-locking high current contact
Contact haute tension auto déformant.

(30) Priorität: 03.12.2010 DE 102010053400
(43) Veröffentlichungstag der Anmeldung: 06.06.2012
(73) Patentinhaber: Amphenol-Tuchel Electronics GmbH, 74080 Heilbronn (DE)
(72) Erfinder: Langhoff, Wolfgang, 71229 Leonberg (DE); Szymura, Dawid, 74360 Ilsfeld (DE)
(74) Vertreter: Schweiger, Johannes

(56) Entgegenhaltungen:
- EP-A1- 0 053 745
- EP-A2- 0 105 733
- WO-A1-2007/006601
- FR-A- 1 234 303

## Beschreibung

Die Erfindung betrifft einen Hochstromkontakt gemäß Anspruch 1 sowie einen elektrischen Steckverbinder gemäß Anspruch 6.

Solche Hochstromkontaktelemente werden beispielsweise in Kraftfahrzeugen, insbesondere im Bereich von elektrischen Hybridantrieben, eingesetzt. Technisches Problem bei der Kontaktierung der mit hohen Strömen arbeitenden Stromspeicher ist die hierbei auftretende Wärme. Wegen der erforderlichen Betriebssicherheit erfolgt die Kontaktierung typischerweise unter Einsatz einer federnden Komponente, die eine mechanische Anpresskraft erzeugt. Die Kontaktnormalkraft muss ausreichend groß sein und über die Lebensdauer aufrecht erhalten bleiben, um die Funktionsfähigkeit des Antriebs zu gewährleisten. Die Leistungsfähigkeit der federnden Komponente und damit der Steckverbindung wird durch die thermische Begrenzung der federnden Komponente limitiert, da bei höheren Temperaturen ein Erweichen durch Abbau der Eigenspannung stattfindet. Ähnliche Steckkontakte sind in der EP 0053745 A1, der EP 0105733 A2 und der FR 1234303 A gezeigt. Darüber hinaus besteht das technische Problem, dass auf Grund der hohen Ströme beträchtliche Leitungsquerschnitte vorgesehen werden müssen.

Ein weiteres technisches Problem stellen die beim Betrieb von Fahrzeugen auftretenden Vibrationen und Stöße dar.

Weiterhin ist es erforderlich, dass die Kontaktkraft während der Lebensdauer aufrechterhalten bleiben muss, um die Funktionsfähigkeit zu gewährleisten. Bei Standardkontakten wird eine entsprechende Formgebung des Kontaktmaterials verwendet, um die Federwirkung zu erzielen. Die Leistungsfähigkeit des Kontaktsystems wird durch die thermische Begrenzung des federnden Elements limitiert, da bei höheren Temperaturen ein Erweichen durch Abbau der Eigenspannungen stattfindet. Dies gilt insbesondere für Kupfer und Kupferlegierungen.

Soweit also zum Erreichen entsprechender Lebensdauer und Federwirkung beispielsweise ein Federstahl mit entsprechend hoher Normalkraft verwendet wird, besteht das Problem, dass ein Zusammenstecken des Steckverbinders schwer oder mit zusätzlichen Werkzeugen möglich ist.

Die DE 10 2005 032 462 A1 zeigt einen Buchsenkontakt zur Herstellung einer elektrischen Steckverbindung mit einem aus Kontaktlamellen gebildeten Bimetall, das bei einer Erwärmung im Kontaktierungsbereich die Kontaktnormalkraft F auf einen Gegenkontakt erhöhend ausgebildet ist.

Der Erfindung liegt daher die Aufgabe zugrunde, einen einfach zu handhabenden Hochstromkontakt vorzusehen, der verschleißarm ist und mit welchem eine dauerhafte und sichere elektrische Verbindung, insbesondere bei hohen Temperaturen und Vibrationen geschaffen wird.

Diese Aufgabe wird mit den Merkmalen der Ansprüche 1 und 6 gelöst. Vorteilhafte Weiterbildungen der Erfindung sind in den Unteransprüchen angegeben. In den Rahmen der Erfindung fallen auch sämtliche Kombinationen aus zumindest zwei von in der Beschreibung, den Ansprüchen und/oder den Figuren angegeben Merkmalen. Bei angegebenen Wertebereichen sollen auch innerhalb der genannten Grenzen liegende Werte als Grenzwerte offenbart werden und in beliebiger Kombination beanspruchbar sein.

Der Erfindung liegt der Gedanke zugrunde, durch einerseits konstruktive Auslegung des Hochstromkontakts und andererseits Vorsehen eines sich bei steigender Temperatur selbsttätig verformenden Bauteils mit niedrigen Steckkräften bei Raumtemperatur, nämlich für die Montage und hoher Kontaktkraft beziehungsweise Kontaktnormalkraft während des Betriebs, insbesondere beim Einsatz und bei erhöhten Umgebungstemperaturen zu erreichen. Die Kontaktkraft bei dem erfindungsgemäßen Hochstromkontakt wird demnach selbstregelnd erhöht, sobald eine Temperaturerhöhung stattfindet. Dadurch werden die mechanischen und/oder elektrischen Kontakteigenschaften des Steckverbinders beziehungsweise des Hochstromkontaktes verbessert. Der erfindungsgemäße Hochstromkontakt dient zur Übertragung von Strom von einer Stromquelle zu einem elektrischen Leiter eines Stromabnehmers, so dass der Hochstromkontakt zusammen mit dem korrespondierenden Kontaktstift einerseits zur mechanischen Verbindung und andererseits zur elektrischen Kontaktierung des Stromabnehmers mit der Stromquelle über eine elektrische Kontaktfläche des Hochstromkontakts mit dem Kontaktstift dient. Indem die mechanische Verbindung bei durch Stromfluss steigender Temperatur des Hochstromkontakts durch den Hochstromkontakt beziehungsweise die selbsttätig verformend ausgebildeten Bauteile, insbesondere den Ring, selbsttätig gestärkt wird, wird auf einfache Art und Weise das insbesondere bei hohen Temperaturen bestehende Problem der Kontaktierung des Gegenkontakts gelöst, was den Einsatz des Hochstromkontaktes sowie solche elektrische Steckverbinder bei höheren Temperaturen, insbesondere über 200°C und bis zu 400°C, ermöglicht. Der erfindungsgemäße Hochstromkontakt beziehungsweise der erfindungsgemäße elektrische Steckverbinder löst demnach das Dilemma zwischen der elektrischen und thermischen Leistungsfähigkeit des elektrischen Steckverbinders und den für das Zusammenstecken erforderlichen Steckkräften, die bisher in einem Wechselverhältnis standen.

Gemäß einer vorteilhaften Ausführungsform ist vorgesehen, dass der Ring bei Raumtemperatur im wesentlichen vorspannungsfrei auf der Steckbuchse sitzt. Hierdurch wird ein Ermüden des Hochstromkontakts außerhalb der Betriebszeiten möglichst vermieden beziehungsweise weitestgehend ausgeschlossen.

Indem der Ring axial durch zwei gegenüberliegend jeweils seitlich vom Ring angeordnete Anschläge im Aufnahmeabschnitt gesichert ist, wird einerseits eine definierte Funktion durch exakte Positionierung des Rings ermöglicht und andererseits ein sicherer Betrieb gewährleistet.

Dadurch, dass die Steckbuchse zumindest im Aufnahmeabschnitt mindestens zwei, insbesondere drei, vorzugsweise vier radial verlaufende Schlitze aufweist, ist der Hochstromkontakt einerseits auf einfache Art und Weise montierbar und andererseits schmiegt sich der Hochstromkontakt beziehungsweise die Steckbuchse optimal an den Kontaktstift an. Mit anderen Worten ist das Hochstromkontaktelement zumindest in dem Aufnahmeabschnitt nicht umfangsgeschlossen ausgebildet, sondern teilweise unterbrochen. Die Steckbuchse weist insbesondere eine Zylinderform, noch bevorzugter eine Kreiszylinderform auf.

Gemäß einer weiteren, vorteilhaften Ausführungsform der Erfindung ist vorgesehen, dass der Ring ein gerollter, insbesondere walzplattierter, Metallstreifen ist, der insbesondere als Bimetallstreifen ausgebildet ist.

Indem der Ring, der auch als Überfeder bezeichnet werden kann, aus einem Bimetall gefertigt wird, kann über die Eigenschaft des Bimetall bei steigender Temperatur eine steigende Kontaktkraft erreicht werden. Gleichzeitig ist eine einfache und kostengünstige Massenfertigung möglich. Bei dem Bimetall handelt es sich vorzugsweise um ein Thermobimetall. Besonders bevorzugt sind die Thermobimetalle mit den Kurzzeichen GCuZ. Für die erfindungsgemäße Ausgestaltung, insbesondere bei der Verwendung in hohen Temperaturbereichen zwischen 200°C und 400°C, also bei Leitung hoher Ströme, eignet sich am Besten GCuZ6. Besonders vorteilhaft ist es dabei, den Ring als Bimetallstreifen mit einer von der Kontaktfläche am Außenumfang der Steckbuchse abgewandten ersten Metallschicht aus einem Material mit einem größeren thermischen Ausdehnungskoeffizienten als eine zumindest teilweise die Kontaktfläche bildende zweite Metallschicht auszubilden. Hierdurch kann auf kleinstem Raum ein selbsttätig verformendes Element vorgesehen werden, mit dem eine selbstregelnde Verstärkung und Optimierung des Steckkontakts des elektrischen Steckverbinders erreicht wird. Besonders vorteilhaft ist es dabei, die erste Metallschicht aus Aluminium und die zweite Metallschicht aus Kupfer, insbesondere als Kupferlegierung, besonders bevorzugt als Kupferlegierung der ersten Metallschicht, auszubilden.

Indem der Kontaktstift und die Steckbuchse sowie der Ring so dimensioniert sind, dass bei Raumtemperatur ein im wesentlichen loser Sitz zwischen der Steckbuchse und dem Kontaktstift vorliegt, wird gleichzeitig für die Montage eine niedrige Steckkraft bei Raumtemperatur erreicht und auf der anderen Seite während des Einsatzes beziehungsweise des Betriebs eine erhöhte Kontaktkraft bewirkt.

In einer weiteren vorteilhaften Ausführungsform der Erfindung ist vorgesehen, dass der elektrische Steckverbinder mit zwei in Axialrichtung nebeneinander, insbesondere beabstandet voneinander, angeordneten Ringen versehen ist. Damit wird eine doppelte Sicherheit erreicht, wenn beispielsweise einer der beiden Ringe ermüdet oder beschädigt worden ist. Daneben können mehrere, baugleiche Varianten eines Hochstromkontakts nur durch die Zahl der Ringe mit verschiedenen Kontaktkräften ausgestaltet werden.

Indem der Durchmesser des Kontaktstiftes dem Innendurchmesser der Steckbuchse im Aufnahmeabschnitt bei Raumtemperatur im wesentlichen entspricht, wird die Montage des elektrischen Steckverbinders, also das Stecken des Kontaktstifts in die Steckbuchse, stark vereinfacht, so dass ohne technische Hilfsmittels, also von Hand, gesteckt werden kann.

Weitere Vorteile, Merkmale und Einzelheiten der Erfindung ergeben sich aus der Beschreibung bevorzugter Ausführungsbeispiele sowie anhand der Zeichnung. Diese zeigt in:
- Fig. 1: eine perspektivische Ansicht eines erfindungsgemäßen Hochstromkontakts in nicht gestecktem Zustand und
- Fig. 2: eine perspektivische Ansicht eines Kontaktsstifts zur elektrischen Kontaktierung mit dem Hochstromkontakt.

In den Figuren sind gleiche oder gleich wirkende Bauteile mit gleichen Bezugszeichen gekennzeichnet.

In Figur 1 ist ein Hochstromkontakt 1 dargestellt, der aus zwei Bauteilen besteht, nämlich einer Steckbuchse 2 und einem die Steckbuchse 2 in einem Aufnahmeabschnitt 3 der Steckbuchse 2 umgebenden Ring 10. Die Steckbuchse 2 ist einstückig aus Aluminium gefertigt, während der Ring 10 als Bimetallstreifen ausgebildet ist, der seinen Durchmesser durch Erhöhen der Temperatur verkleinert, wodurch eine Verformung in Richtung der Steckbuchse 2 bewirkt wird.

Der Ring 10 wird im Aufnahmeabschnitt 3 durch Anschläge 4, 5 in der vorgesehenen Position gesichert, so dass der Ring beim Aufstecken des Rings auf die Steckbuchse 2 in den zurückgesetzten Abschnitt zwischen den Anschlägen 4, 5 einrastet.

Durch die Verformung des Rings 10 am Aufnahmeabschnitt 3 der Steckbuchse 2 wird der Aufnahmeabschnitt 3 der Steckbuchse 2 zusammengedrückt.

Indem Schlitze 6 in Form von Einschnitten am Steckende der Steckbuchse 2 vorgesehen sind, federn durch die Schlitze 6 vorgesehene Federabschnitte 7 der Steckbuchse 2 in Richtung einer Stecköffnung 8 der Steckbuchse 2.

Am gegenüberliegenden Ende der Steckbuchse 2 ist ein mit einer Stromquelle verbindbarer Anschluss 9 vorgesehen.

In Figur 2 ist ein Kontaktstift 20 gezeigt, der mit seinem Steckabschnitt 21 in die Buchsenöffnung 8 einsteckbar ist. Beim Zusammenstecken des Kontaktstifts 20 und des Hochstromkontakts 1 entsteht eine elektrische Steckverbindung, wobei das Zusammenstecken bei Raumtemperatur, insbesondere 15°C bis 25°C, vorzugsweise etwa 20°C leichtgängig und von Hand erfolgen kann. Zum Zusammenstecken ist ein Griff 23 in Form eines Kragens etwa mittig in Radialrichtung des Kontaktstifts 20 vorgesehen. Um eine Beschädigung, beispielsweise durch Verkratzen, beim Zusammenstecken des Kontaktstifts 20 mit dem Hochstromkontakt 1 zu vermeiden, ist einerseits an der Steckbuchse 2 eine Anlaufschräge 11 und am Kontaktstift 20 ein Kunststoffdeckel 24 am Steckende des Kontaktstifts 20 vorgesehen.

Zwischen dem Kunststoffdeckel 24 und dem Griff 23 ist ein Anschlag 22 vorgesehen, um eine definierte Einstecktiefe des Kontaktstifts 20 in die Buchsenöffnung 8 zu gewährleisten. Der Anschlag 22 schlägt somit am Ende der Anlaufschräge 1 am Innenumfang der Steckbuchse 2 an.

Bei Raumtemperatur besteht ein elektrischer Kontakt an der Kontaktfläche zwischen dem Steckabschnitt 21 und der inneren Mantelfläche der Stecköffnung 8 und der Kontakt wird verstärkt, sobald die Temperatur des Steckverbinders und damit die Temperatur des aus Bimetall gefertigten Rings 10 steigt. Der Innendurchmesser der Buchsenöffnung 8 entspricht bei Raumtemperatur im wesentlichen dem Außendurchmesser des Kontaktstifts 20 im Steckabschnitt 21.

Der elektrische Steckverbinder ist entsprechend selbstregelnd ausgestaltet. Je höher der Strom und damit die Erwärmung des Rings 10 ist, desto höher wird die Kontaktnormalkraft beziehungsweise die Kontaktkraft K. Dabei ist die Entkopplung zwischen leitendem Material, insbesondere Kupfer beziehungsweise Kupferlegierung, und mechanisch aktivem Material, nämlich dem Bimetall, basierend auf unterschiedlichen Metalllegierungen, auch in sofern vorteilhaft, dass die bei relativ niedrigen Temperaturen einsetzenden Relaxationsvorgänge im Kupfermaterial die Leistungsfähigkeit des elektrischen Steckverbinders nicht beeinträchtigen.

### Bezugszeichenliste

- 1: Hochstromkontakt
- 2: Steckbuchse
- 3: Aufnahmeabschnitt
- 4: Anschlag
- 5: Anschlag
- 6: Schlitze
- 7: Federstreifen
- 8: Buchsenöffnung
- 9: Anschluss
- 10: Ring
- 11: Anlaufschräge
- 20: Kontaktstift
- 21: Steckabschnitt
- 22: Anschlag
- 23: Griff
- 24: Kunststoffdeckel
- K: Kontaktkraft

## Patentansprüche

1. Elektrischer Steckverbinder bestehend aus einem Hochstromkontakt (1) und einem Kontaktstift (20) mit folgenden Merkmalen;
- einer Steckbuchse (2) zur Aufnahme eines Steckabschnitts (21) eines Kontaktsstifts (20) in einem radial federnd ausgebildeten Aufnahmeabschnitt (3) der Steckbuchse (2) mit einer Kontaktkraft (K) und
- einem die Steckbuchse (2) im Aufnahmeabschnitt (3) zumindest teilweise umschließenden Ring (10), der sich bei steigender Temperatur selbsttätig zum Ringinneren verformend ausgebildet ist, wodurch die Kontaktkraft (K) steigt,
**dadurch gekennzeichnet, dass**
- der Ring (10) bei Raumtemperatur im Wesentlichen vorspannungsfrei auf der Steckbuchse (2) sitzt,
- die Steckbuchse (2) am Innenumfang der Steckbuchse (2) eine Anlaufschräge (11) aufweist,
- der Kontaktstift (20) am Steckende des Kontaktstifts (20) einen Kunststoffdeckel (24) aufweist, wobei ein Anschlag (22) des Kontaktstifts (20) am Ende der Anlaufschräge (11) anschlägt.

2. Elektrischer Steckverbinder nach Anspruch 1, bei dem der Ring (10) axial durch zwei gegenüberliegend jeweils seitlich vom Ring (10) angeordnete Anschläge (4, 5) im Aufnahmeabschnitt (3) gesichert ist.

3. Elektrischer Steckverbinder nach einem der vorhergehenden Ansprüche, bei dem die Steckbuchse (2) zumindest im Aufnahmeabschnitt (3) mindestens zwei, insbesondere drei, vorzugsweise vier radial verlaufende Schlitze (6) aufweist.

4. Elektrischer Steckverbinder nach einem der vorhergehenden Ansprüche, bei dem der Ring ein gerollter, insbesondere walzplatierter, Metallstreifen ist, der insbesondere als Bimetallstreifen ausgebildet ist.

5. Elektrischer Steckverbinder bestehend aus einem Hochstromkontakt (1) nach einem der vorhergehenden Ansprüche und einem Kontaktstift (20), bei dem der Kontaktstift (20) und die Steckbuchse (2) sowie der Ring (10) so dimensioniert sind, dass bei Raumtemperatur ein im Wesentlichen loser Sitz zwischen der Steckbuchse (2) und dem Kontaktstift (20) vorliegt.

6. Elektrischer Steckverbinder nach Anspruch 5 mit zwei in Axialrichtung nebeneinander, insbesondere beabstandet, angeordneten Ringen (10).

7. Elektrischer Steckverbinder nach einem der Ansprüche 5 oder 6, bei dem der Durchmesser des Kontaktstifts (20) dem Innendurchmesser der Steckbuchse (2) im Aufnahmeabschnitt (21) bei Raumtemperatur im wesentlichen entspricht.

## Claims

1. An electric plug connector consisting of a high current contact (1) and of a contact pin (20) with the following features:
- a socket (2) to receive a plug section (21) of a contact pin (20) in a radially elastically constructed receiving section (3) of the socket (2) with a contact fore (K) and
- a ring (10) at least partially surrounding the socket (2) in the receiving section (3), which ring is constructed so as to deform, in the case of increasing temperature, automatically to the interior of the ring, whereby the contact force (K) increases,
**characterized in that**
- the ring (10) at room temperature sits substantially free of pre-stressing on the socket (2),
- the socket (2) has a leading chamfer (11) on the inner circumference of the socket (2),
- the contact pin (20) has a plastic cover (24) at the plugging end of the contact pin (20), wherein a stop (22) of the contact pin (20) strikes at the end of the leading chamfer (11).

2. The electric plug connector according to Claim 1, in which the ring (10) is secured in the receiving section (3) axially by two stops (4, 5) arranged lying opposite respectively laterally from the ring (10).

3. The electric plug connector according to one of the preceding claims, in which the socket (2) has at least in the receiving section (3) at least two, in particular three, preferably four radially-running slots (6).

4. The electric plug connector according to one of the preceding claims, in which the ring is a rolled, in particular roll-cladded, metal strip, which is constructed in particular as a bimetal strip.

5. The electric plug connector consisting of a high current contact (1) according to one of the preceding claims and of a contact pin (20), in which the contact pin (20) and the socket (2) and the ring (10) are dimensioned so that at room temperature a substantially loose seat exists between the socket (2) and the contact pin (20).

6. The electric plug connector according to Claim 5 with two rings (10) arranged adjacent to one another, in particular spaced apart, in axial direction.

7. The electric plug connector according to one of Claims 5 or 6, in which the diameter of the contact pin (20) corresponds substantially to the internal diameter of the socket (2) in the receiving section (21) at room temperature.

## Revendications

1. Connecteur électrique enfichable constitué d'un contact de courant à haute intensité (1) et une broche de contact électrique (20) avec les caractéristiques suivantes :
- un connecteur femelle (2) pour recevoir une portion d'enfichage (21) d'une broche de contact électrique (20) dans une portion de réception (3) faisant ressort radialement du connecteur femelle (2) avec une force de contact (K) et
- une bague (10) faisant le tour de la circonférence au moins partiellement du connecteur femelle (2) dans la portion de réception (3), qui est conçue de manière à se déformer automatiquement vers l'intérieur de la bague quand la température augmente, moyennant quoi la force de contact (K) augmente,
**caractérisé en ce que**
- la bague (10) vient reposer à température ambiante essentiellement sans précontrainte sur le connecteur femelle (2),
- le connecteur femelle (2) présente sur la circonférence intérieure du connecteur femelle (2) un chanfrein d'attaque (11),
- la broche de contact électrique (20) présente sur l'extrémité d'enfichage de la broche de contact électrique (20) un couvercle en plastique (24), dans lequel une butée (22) de la broche de contact électrique (20) vient buter sur l'extrémité du chanfrein d'attaque (11).

2. Connecteur électrique enfichable selon la revendication 1, dans lequel la bague (10) est sécurisée axialement dans la portion de réception (3) par deux butées (4, 5) disposées en vis-à-vis respectivement latéralement à partir de la bague (10).

3. Connecteur électrique enfichable selon une des revendications précédentes, dans lequel le connecteur femelle (2) présente au moins dans la portion de réception (3) au moins deux, notamment, trois, de préférence quatre fentes (6) s'étendant radialement.

4. Connecteur électrique enfichable selon une des revendications précédentes, dans lequel la bague est une bande de métal roulée, notamment plaquée par laminage, qui est notamment conçue comme une bande bimétallique.

5. Connecteur électrique enfichable constitué d'un contact de courant à haute intensité (1) selon une des revendications précédentes et d'une broche de contact électrique (20), dans lequel la broche de contact électrique (20) et le connecteur femelle (2) ainsi que la bague (10) sont dimensionnés de telle sorte qu'à la température ambiante une assise essentiellement relâchée entre le connecteur femelle (2) et la broche de contact électrique (20) soit présente.

6. Connecteur électrique enfichable selon la revendication 5, comportant deux bagues (10) disposées côté à côté, notamment espacées dans la direction axiale.

7. Connecteur électrique enfichable selon une des revendications 5 ou 6, dans lequel le diamètre de la broche de contact électrique (20) correspond essentiellement au diamètre intérieur du connecteur femelle (2) dans la portion de réception (21) à température ambiante.
